# FASCICULE DE BREVET EUROPEEN

(11) **EP 3 717 348 B1**
(45) Date de publication et mention de la délivrance du brevet: **08.01.2025**
(21) Numéro de dépôt: 18808360.4
(22) Date de dépôt: 28.11.2018
(51) Int. Cl.: B63H 25/46, B63H 11/08, B63B 1/04

(54) **BATEAU COMPORTANT DES MOTORISATIONS QUI PRESENTENT DES HELICES POSITIONNEES CHACUNE DANS UN CONDUIT PROCURANT UN FONCTIONNEMENT OPTIMISE EN MARCHE AVANT ET UNE GRANDE MANIABILITE**
BOOT MIT MOTOREN, DEREN PROPELLER JEWEILS IN EINEM KANAL ANGEORDNET SIND UND EINEN OPTIMIERTEN BETRIEB WÄHREND DER VORWÄRTSFAHRT SOWIE HOHE MANÖVRIERBARKEIT GEWÄHRLEISTEN
BOAT COMPRISING ENGINES THAT HAVE PROPELLERS EACH POSITIONED IN A DUCT, ENSURING OPTIMISED OPERATION DURING FORWARD TRAVEL AND HIGH MANOEUVRABILITY

(30) Priorité: 29.11.2017 FR 1761344
(43) Date de publication de la demande: 07.10.2020
(62) Demande divisionnaire de: 24182509.0
(73) Titulaire: Pinball Boat, 33260 La Teste de Buch (FR)
(72) Inventeur: DUCLOS, Pascal Eric, 33120 Arcachon (FR); CHAURIAL, Stéphane Julien, 33380 Biganos (FR); RIGAUD, Simon, 91400 Orsay (FR)
(74) Mandataire: Fantin, Laurent
(86) Numéro de dépôt international: PCT/EP2018/082905
(87) Numéro de publication internationale: WO 2019/106053

(56) Documents cités:
- FR-A1- 3 055 609
- GB-A- 1 345 517
- GB-A- 2 457 019
- US-A- 1 726 962
- US-A- 3 662 702
- US-A- 5 090 929
- US-A- 6 142 841
- US-A1- 2003 140 834
- US-A1- 2012 291 686
- US-B1- 6 773 316

## Description

La présente demande se rapporte à un bateau comportant des motorisations qui présentent des hélices positionnées chacune dans un conduit procurant un fonctionnement optimisé en marche avant et une grande maniabilité.

Le document FR-3.020.337 propose un bateau à propulsion hybride qui comprend une motorisation à combustion et deux motorisations électriques disposées de part et d'autre de la motorisation à combustion. Chaque motorisation électrique comprend une hélice, positionnée dans un conduit longitudinal, qui s'étend depuis une entrée d'eau jusqu'à une sortie d'eau prévue à l'arrière du bateau. Selon une particularité indiquée dans ce document, chaque entrée d'eau est positionnée de manière à être sous la surface de l'eau lorsque le bateau navigue à une vitesse inférieure à un seuil donné et à être au-dessus de la surface de l'eau lorsque le bateau déjauge et navigue à une vitesse supérieure au seuil donné.

Ce mode de réalisation n'est pas pleinement satisfaisant car il n'offre pas une grande manoeuvrabilité, notamment pour réaliser certaines manoeuvres au port.

Le document US-5.090.929 propose un bateau équipé de deux motorisations électriques, qui sont symétriques par rapport à la ligne médiane de la carène et qui présentent chacune une hélice positionnée dans un conduit. Chaque conduit comprend un premier tronçon cylindrique et rectiligne, qui débouche au niveau du tableau arrière du bateau et dans lequel est positionnée l'hélice, ainsi qu'un deuxième tronçon rectiligne qui débouche, à une première extrémité, au niveau de la muraille du bateau et, à une deuxième extrémité, dans le premier tronçon à l'avant de l'hélice. Le deuxième tronçon débouche au niveau de la muraille via des persiennes, orientées verticalement, qui orientent le flux d'eau entrant en direction de l'hélice.

Selon un mode de réalisation, le bateau comprend deux motorisations à l'avant pour propulser le bateau en marche arrière et deux motorisations à l'arrière pour propulser le bateau en marche avant.

Selon ce document, les motorisations électriques sont contrôlées par une unique manette.

Même si cet agencement contribue à améliorer la manoeuvrabilité, la présence de quatre motorisations tend à complexifier la conception du bateau et donc à augmenter son prix. Selon une autre problématique, la présence des motorisations à l'avant tend fortement à perturber les écoulements de l'eau le long de la coque lorsque le bateau fonctionne en marche avant et donc à réduire le rendement du système de propulsion du bateau en marche avant.

La présente invention vise à remédier aux inconvénients de l'art antérieur.

A cet effet, l'invention a pour objet un bateau comprenant au moins une coque, un tableau arrière, au moins deux murailles ainsi qu'un système de propulsion qui comporte au moins un moteur thermique, positionné au niveau ou de manière symétrique par rapport au plan médian vertical du bateau, ainsi qu'au moins deux motorisations électriques disposées de manière symétrique par rapport au plan médian vertical et qui comprennent chacune une hélice disposée dans un conduit qui présente :
- un tronçon central au niveau duquel est positionnée l'hélice,
- un tronçon arrière dans le prolongement du tronçon central, qui débouche via au moins un orifice arrière sur le tableau arrière de la coque,
- un tronçon avant qui débouche via au moins un orifice latéral sur une muraille.

Selon l'invention, le conduit possède les caractéristiques suivantes :
- le conduit comprend au moins un convergent dans le sens d'un écoulement allant de l'orifice latéral vers l'orifice arrière,
- le tronçon avant a un profil courbe continu, et
- le tronçon avant est orienté de sorte que le flux d'eau sortant de l'orifice latéral soit dirigé selon une direction orientée vers l'avant et forme un angle compris entre 20 et 60° par rapport à la muraille.

Le fait que le conduit comprenne au moins un convergent dans le sens d'un écoulement allant de l'orifice latéral vers l'orifice arrière permet d'optimiser le rendement pour un déplacement vers l'avant. Le fait que le flux sortant de l'orifice latéral forme un angle compris entre 20 et 60° par rapport à la muraille permet, lorsqu'un seul moteur électrique propulse un flux d'eau vers l'avant, de créer une force résultante qui fait tourner efficacement le bateau sur lui-même et, lorsque les moteurs électriques propulsent simultanément des flux d'eau vers l'avant, de faire reculer le bateau efficacement. Enfin, le fait que le tronçon avant présente un profil courbe continu permet de réduire les pertes de charge et d'optimiser le rendement quel que soit le sens de déplacement.

Selon d'autres caractéristiques de l'invention, le conduit possède au moins l'une des caractéristiques suivantes
- le tronçon arrière comprend un convergent de sorte que l'orifice arrière ait une section de passage inférieure à la section de passage du tronçon central,
- le tronçon avant comprend un convergent de sorte que l'orifice latéral ait une section de passage supérieure à la section de passage du tronçon central,
- le tronçon arrière comprend un prolongement en saillie par rapport au tableau arrière,
- l'hélice a un diamètre supérieur ou égal à 150 mm, de préférence de l'ordre de 300 mm,
- au moins un déflecteur configuré pour limiter l'aspiration du flux d'eau dans le conduit lorsque le bateau fonctionne en marche avant à vitesse élevée.

D'autres caractéristiques et avantages ressortiront de la description de l'invention qui va suivre, description donnée à titre d'exemple uniquement, en regard des dessins annexés parmi lesquels :
- La figure 1 est une vue en perspective, selon un premier angle de vue, d'un bateau qui illustre un mode de réalisation de l'invention,
- La figure 2 est une vue en perspective, selon un deuxième angle de vue, du bateau visible sur la figure 1,
- La figure 3 est une vue latérale du bateau visible sur la figure 1,
- La figure 4 est une vue de dessous du bateau visible sur la figure 1,
- La figure 5 est une vue arrière du bateau visible sur la figure 1,
- La figure 6 est vue en perspective de l'arrière d'un bateau qui illustre un premier mode de réalisation,
- La figure 7 est une coupe, selon la ligne VI-VI de la figure 5, d'un conduit de bateau avec un écoulement du flux d'eau vers l'arrière du bateau,
- La figure 8 est une coupe, selon la ligne VI-VI de la figure 5, d'un conduit de bateau avec un écoulement du flux d'eau vers l'avant du bateau,
- La figure 9 est une vue de face d'un orifice latéral qui illustre un mode de réalisation de l'invention,
- La figure 10 est une vue de face d'un orifice latéral qui illustre un autre mode de réalisation de l'invention,
- La figure 11 est un schéma qui montre la variation de la section du conduit de l'entrée latérale jusqu'au tableau arrière pour les modes de réalisation visibles sur la figure 10,
- La figure 12 est une coupe d'un conduit de bateau qui illustre un deuxième mode de réalisation,
- La figure 13 est une vue en perspective d'orifices du conduit visible sur la figure 12 qui débouchent sur une muraille extérieure du bateau,
- La figure 14 est une vue en perspective d'un orifice du conduit visible sur la figure 12 qui débouche sur une muraille intérieure du bateau,
- La figure 15 est un schéma qui illustre les commandes utilisées pour contrôler les différentes motorisations d'un bateau en mode de fonctionnement hybride,
- La figure 16 est un schéma qui illustre les commandes utilisées pour contrôler les différentes motorisations en mode de fonctionnement électrique,
- Les figures 17A et 17B sont des schémas qui illustrent les consignes transmises aux motorisations droite et gauche en fonction de la variation de la consigne de direction, pour des première et deuxième valeurs constantes de la consigne d'accélération, en mode de fonctionnement électrique,
- La figure 18 est un schéma qui illustre les consignes transmises aux motorisations droite et gauche en fonction de la variation de la consigne d'accélération, pour une valeur constante de la consigne de direction, en mode de fonctionnement électrique,
- La figure 19 est un schéma qui illustre les consignes transmises aux motorisations droite et gauche en fonction de la variation de la consigne de direction, en mode de fonctionnement hybride,
- Les figures 20A et 20B sont des vues de dessus d'un bateau qui illustrent différents exemples de manoeuvres,
- La figure 21 est une vue d'une carène d'un bateau depuis l'avant du bateau qui illustre un mode de réalisation de l'invention,
- La figure 22 est une vue de dessous de la carène visible sur la figure 21,
- La figure 23 est une coupe longitudinale entre les coques du fond de la carène visible sur la figure 21,
- La figure 24 est une vue latérale de la proue de la carène visible sur la figure 21,
- La figure 25 est une coupe transversale au niveau des orifices latéraux de la carène visible 21 qui illustre la déflection de l'eau en mode de fonctionnement thermique,
- La figure 26 est une vue latérale de la carène du bateau visible sur la figure 21, et
- Les figures 27A à 27H sont des coupes de la carène respectivement selon des plans transversaux A à H de la figure 26.

Selon un mode de réalisation donné à titre d'exemple, non-limitatif et visible sur les figures 1 à 5, un bateau de type catamaran comprend deux coques 12.1 et 12.2, appelées respectivement première et deuxième coques par la suite, reliées par une plate-forme 14.

Chaque coque 12.1 et 12.2 comprend un tableau arrière 16.1 et 16.2, une muraille extérieure 18.1 et 18.2 et une muraille intérieure 20.1 et 20.2 qui se rejoignent au niveau d'une pointe avant 22.1 et 22.2.

La plate-forme 14 comprend un fond 24 qui s'étend entre les deux coques, un tableau arrière 26 disposé approximativement dans le même plan que les tableaux arrières 16.1 et 16.2 des coques ainsi que des flancs 28.1 et 28.2 qui surmontent respectivement les murailles extérieures 18.1 et 18.2.

Les éléments de la carène du bateau 10 sont symétriques par rapport à un plan médian vertical PMV visible sur la figure 5. Pour la suite de la description, une direction longitudinale est parallèle au plan médian PMV et horizontale. Un plan transversal est perpendiculaire à la direction longitudinale.

L'invention n'est pas limitée aux catamarans. Quel que soit le mode de réalisation, le bateau 10 comprend au moins une coque symétrique par rapport au plan médian vertical, au moins un tableau arrière et deux murailles extérieures approximativement parallèles à la direction longitudinale à l'arrière du bateau.

De préférence, le bateau 10 comprend au moins deux coques 12.1, 12.2 effilées pour obtenir un enfoncement des coques 12.1, 12.2 plus important, comme cela sera expliqué ultérieurement.

Le bateau 10 comprend une ligne de flottaison qui correspond à l'intersection de la surface de l'eau et des coques 12.1 et 12.2 lorsque le bateau est à l'arrêt ou navigue à une vitesse réduite, par exemple à une vitesse inférieure à 8 noeuds pour un bateau de 9 m de long.

Pour la suite de la description, pour un bateau de type planant, on entend par vitesse élevée une vitesse supérieure à la vitesse minimale d'hydroplanage du bateau et par vitesse réduite une vitesse inférieure à la vitesse maximale de carène du bateau.

Le bateau 10 comprend un système de propulsion qui comporte des première et deuxième motorisations 30.1 et 30.2 électrique, disposées de manière symétrique par rapport au plan médian vertical PMV, et un moteur thermique 32 positionné au niveau du plan médian vertical PMV ou de manière symétrique par rapport à ce dernier.

En complément des motorisations électriques, le bateau 10 comprend des batteries pour stocker l'énergie électrique.

Selon une première configuration, le moteur thermique 32 est de type hors-bord et fixé sur le tableau arrière 26 de la plate-forme 14.

Selon une autre configuration visible sur les figures 1 à 5, le moteur thermique 32 est de type in-board. Dans ce cas, il est positionné en partie à l'intérieur d'une coque centrale 34 positionnée sous la plate-forme 14, en saillie par rapport au fond 24, à équidistance des première et deuxième coques 12.1 et 12.2.

Ce moteur thermique 32 comprend un arbre de sortie configuré pour entraîner en rotation une hélice. Selon un mode de réalisation, l'arbre de sortie est relié à l'hélice par une première articulation, qui comporte un axe vertical permettant d'orienter l'hélice vers la droite ou vers la gauche, et une deuxième articulation qui comporte un axe horizontal permettant d'immerger l'hélice ou de la sortir totalement ou partiellement de l'eau. Selon un mode de réalisation, le moteur thermique 32 est de type « Z drive ».

En variante, l'arbre de sortie du moteur thermique 32 est fixe et le bateau comprend un gouvernail.

Le moteur thermique 32 n'est pas plus détaillé car il est connu de l'homme du métier.

Comme illustré sur les figures 7 et 12, chaque première et deuxième motorisation 30.1, 30.2 comprend un moteur électrique 38 fonctionnant dans les deux sens, un arbre de sortie 40 entraîné en rotation par le moteur électrique 38 et une hélice 42 fixée sur l'arbre de sortie 40.

Associés aux première et deuxième motorisations 30.1 et 30.2, le bateau 10 comprend deux conduits 44 symétriques par rapport au plan médian vertical PMV, un premier conduit 44 disposé dans la première coque 12.1 et un deuxième conduit 44 dans la deuxième coque 12.2 lorsque le bateau est un catamaran.

Comme illustré sur les figures 6 à 10 et 12 à 14, chaque conduit 44 présente :
- un tronçon central 46, cylindrique (ou non cylindrique), au niveau duquel est positionnée l'hélice 42,
- un tronçon arrière 48, rectiligne, dans le prolongement du tronçon central 46, qui débouche via au moins un orifice arrière 50 sur le tableau arrière 16.1 ou 16.2 de la première ou deuxième coque 12.1, 12.2, et
- un tronçon avant 52 coudé qui débouche via au moins un orifice latéral 54 sur la muraille extérieure 18.1 ou 18.2.

Selon une caractéristique, chaque conduit 44 a une longueur, en partant du tableau arrière 16.1, 16.2 du bateau, telle que l'orifice latéral 54 est décalé vers l'arrière par rapport au centre de gravité du bateau. Selon un mode de réalisation, chaque conduit 44 a une longueur, distance séparant l'orifice latéral 54 du tableau arrière 16.1, 16.2, inférieure à 1/4 de la longueur du bateau (distance séparant la proue et la poupe du bateau). La longueur des conduits 44 doit être la plus petite possible pour réduire les pertes de charge et pour augmenter le couple de rotation en fonctionnement en marche arrière. A titre indicatif, pour un bateau d'environ 9 m, l'orifice latéral 54 est positionné à une faible distance du tableau arrière 16.1, 16.2 de l'ordre de 1,3 m, inférieure à 2 m.

Le tronçon avant 52 est orienté de sorte que le flux d'eau sortant de l'orifice latéral 54 soit dirigé selon une direction F formant un angle compris entre 20 et 60° par rapport à la muraille extérieure 18.1 ou 18.2 et orientée vers l'avant. Ainsi, la direction F est sensiblement perpendiculaire à la droite passant approximativement par le centre de l'orifice latéral 54 et le centre de gravité du bateau G, comme illustré sur la figure 4. Le fait que les orifices latéraux soient le plus écartés possible par rapport au centre de gravité du bateau G et que la direction F soit sensiblement perpendiculaire à la droite passant approximativement par le centre de l'orifice latéral 54 et le centre de gravité du bateau G permet d'augmenter le couple de rotation. Cette caractéristique permet d'offrir une grande maniabilité au bateau qui peut tourner sur place.

Selon une caractéristique de l'invention, le tronçon central 46 a un diamètre supérieur ou égal à 150 mm. Le diamètre du tronçon central 46 est proportionnel à la dimension du bateau. L'hélice a un diamètre très légèrement inférieur à celui du tronçon central. Plus le diamètre de l'hélice est important plus le rendement propulsif est important. Cependant, le diamètre ne doit pas être trop important afin que les orifices latéral et arrière soient immergés lors du fonctionnement des deux motorisations électriques 30.1 et 30.2. Pour un bateau de 9 m, l'hélice a un diamètre supérieur ou égal à 150 mm, de préférence de l'ordre de 300 mm. Cette configuration permet de générer un débit d'eau propulsé par l'hélice important.

Chaque motorisation électrique est de préférence configurée pour fonctionner de manière optimale à un régime de vitesse de rotation de l'hélice réduite, de l'ordre de 1500 tr/min avec des conduits de l'ordre de 300 mm de diamètre et un bateau d'environ 9 m. Cette solution permet d'optimiser le rendement global des motorisations électriques 30.1 et 30.2 qui doivent fonctionner à faible pression et à gros débit.

Selon une autre caractéristique, les première et deuxième motorisations 30.1 et 30.2 sont configurées pour générer une propulsion vers l'avant, lorsque l'hélice 42 tourne dans un premier sens de rotation et que l'eau est éjectée via l'orifice arrière 50, ou une propulsion vers l'arrière lorsque l'hélice 42 tourne dans un deuxième sens de rotation (opposé au premier sens) et que l'eau est éjectée via l'orifice principal latéral 54.

Pour améliorer le rendement du système de propulsion en mode de fonctionnement vers l'avant, le conduit 44 comprend au moins un convergent dans le sens d'écoulement allant de l'orifice latéral 54 vers l'orifice arrière 50. Cette convergence permet d'optimiser le rendement en mode de fonctionnement vers l'avant du bateau.

Selon une configuration, le tronçon arrière 48 comprend un convergent 56 de sorte que l'orifice arrière 50 ait une section de passage S50 inférieure à la section de passage S46 du tronçon central 46. Selon un mode de réalisation, le convergent 56 jouxte l'orifice arrière 50. Cette position permet d'obtenir en sortie une accélération du flux d'eau et donc une diminution de la pression jusqu'à une valeur proche de la pression de l'eau à l'extérieur du conduit 44.

Selon une autre configuration, le tronçon avant 52 comprend un convergent 56', dans le sens d'écoulement allant de l'orifice latéral 54 vers l'orifice arrière 50, de sorte que l'orifice latéral 54 ait une section S54 supérieure à la section de passage S46 du tronçon central 46.

Selon une configuration visible sur les figures 7 et 8, le conduit 44 comprend deux convergents dans le sens d'écoulement allant de l'orifice latéral 54 vers l'orifice arrière 50, un premier convergent 56 entre le tronçon central 46 et l'orifice arrière 50 et un deuxième convergent 56' entre l'orifice latéral 54 et le tronçon central 46. Cette double convergence permet d'obtenir une accélération du flux d'eau en aval et en amont de l'hélice 42.

Selon une configuration, l'orifice latéral 54 a une section S54 approximativement dont la surface est comprise entre 1,5 et 6 fois la surface de la section S50 de l'orifice de sortie 50, idéalement entre 2 et 4 fois la surface de la section S50 de l'orifice de sortie 50.

Sur la figure 11, on a représenté, à titre indicatif, la variation de la section du conduit 44 en fonction de la distance entre la section donnée et l'orifice latéral 54, en partant de l'orifice latéral 54 jusqu'au tableau arrière. La courbe L correspond au mode de réalisation présentant l'orifice latéral 54 visible sur la figure 10.

Selon la courbe L, le conduit 44 ne comprend aucune portion divergente.

Selon une caractéristique de l'invention, le tronçon avant 52 a un profil courbe continu dans les deux sens d'écoulement (de l'orifice latéral 54 vers l'orifice arrière 50 ou de l'orifice arrière 50 vers l'orifice latéral 54). Comme illustré sur les figures 7 et 8, ce profil courbe continu permet de réduire les pertes de charge et d'obtenir une orientation du flux en sortie de l'orifice latéral optimale pour la manoeuvrabilité.

L'orifice latéral 54 a une forme approximativement rectangulaire avec une faible hauteur, inférieure à 20 cm, et une grande longueur, supérieure à 40 cm, comme illustré sur les figures 9, 10 et 13. Cette configuration permet d'obtenir une section importante tout en conservant l'orifice latéral 54 éloigné de la ligne de flottaison lorsque les motorisations 30.1, 30.2 fonctionnent.

Selon une autre caractéristique visible sur les figures 6 à 8, le tronçon arrière 48 comprend un prolongement 78 en saillie par rapport au tableau arrière 16.1, ,16.2. Selon un mode de réalisation, ce prolongement 78 a une longueur, mesurée au niveau de l'axe du conduit 44 en partant du tableau arrière, supérieure ou égale à 10 cm. Cette solution permet d'éviter le décollement de l'eau autour de l'orifice de sortie 50 au niveau du tableau arrière.

Selon un mode de réalisation visible sur les figures 7 et 8, chaque tableau arrière 16.1, 16.2 présente une partie démontable 80 qui comprend le premier convergent 56 et le prolongement 78 (dans le cas d'une variante comprenant un prolongement 78), pour permettre d'accéder à l'hélice 42 et pouvoir la démonter.

Selon un deuxième mode de réalisation, le tronçon avant 52 comprend un orifice latéral principal 54 et au moins un orifice latéral secondaire. Ainsi, le conduit 44 comprend au moins un tronçon auxiliaire qui débouche, à une première extrémité, dans le tronçon central 46 et/ou le tronçon avant 52 à l'avant de l'hélice 42 et, à une seconde extrémité, via un orifice latéral secondaire sur une muraille intérieure 18.1, 18.2 et/ou extérieure 20.1, 20.2, décalé vers l'arrière par rapport à l'orifice latéral principal 54.

Le conduit avant 52 a un rayon de courbure plus important que celui du tronçon auxiliaire. Selon un mode de réalisation visibles sur les figures 12 à 14, le conduit 44 comprend au moins un tronçon auxiliaire extérieur 60 qui débouche, à une première extrémité, dans le tronçon central 46 et/ou le tronçon avant 52 à l'avant de l'hélice 42 et, à une seconde extrémité, via un orifice latéral secondaire extérieur 62 sur la muraille extérieure 18.1 ou 18.2, décalé vers l'arrière par rapport à l'orifice latéral principal 54.

Selon un mode de réalisation, le conduit 44 comprend au moins un tronçon auxiliaire intérieur 64 qui débouche, à une première extrémité 65, dans le tronçon central 46 et/ou le tronçon avant 52 à l'avant de l'hélice 42 et, à une seconde extrémité, via un orifice latéral secondaire intérieur 66 sur la muraille intérieure 20.1 et 20.2, décalé vers l'arrière par rapport à l'orifice secondaire latéral extérieur 62.

Selon un mode de réalisation, le conduit comprend au moins un tronçon auxiliaire extérieur 60 et/ou au moins un tronçon auxiliaire intérieur 64.

En présence d'orifices latéraux secondaires, l'orifice latéral principal a une section inférieure à la section de passage du tronçon principal 46. Ainsi, on obtient un convergent 58 lorsque le flux d'eau s'écoule de l'orifice arrière 50 vers les orifices latéraux.

La somme des sections des orifices latéraux 54, 62, 66 est supérieure à la section S46 du tronçon central 46 qui est elle-même supérieure à la section S50 de l'orifice arrière 50. Ainsi, on obtient au moins un convergent lorsque le flux d'eau s'écoule des orifices latéraux vers l'orifice arrière 50.

Lorsque le système de propulsion fonctionne en marche avant, à une vitesse réduite, l'eau pénètre via l'orifice latéral principal 54, les orifices latéraux secondaires extérieur(s) et intérieur(s) 62 et 66, est propulsée par l'hélice 42 vers l'arrière et sort via l'orifice arrière 50. Lorsque le système de propulsion fonctionne en marche arrière, l'eau pénètre via l'orifice arrière 50, est propulsée par l'hélice 42 vers l'avant et sort quasiment uniquement via l'orifice latéral principal 54. En raison de la continuité de la courbure du tronçon avant 52 et/ou du fait que le tronçon avant 52 ait un rayon de courbure plus important que celui du ou des tronçon(s) auxiliaire(s) extérieur(s) 60 et intérieur(s) 64, l'eau ne s'écoule quasiment pas dans le ou les tronçon(s) auxiliaire(s) extérieur(s) 60 et le ou les tronçon(s) auxiliaire(s) intérieur(s) 64.

Selon une autre caractéristique, les orifices latéraux 54, 62, 66 sont conçus de manière à réduire les perturbations à vitesses importantes.

Selon un mode de réalisation visible sur les figures 21 à 26, 27A à 27H, la carène 130 comprend deux coques 12.1 et 12.2 symétriques par rapport au plan médian vertical. Ces deux coques ont une section transversale (perpendiculaire au plan médian vertical) effilée pour obtenir un enfoncement des coques 12.1 et 12.2 garantissant une immersion des conduits 44 lorsque le bateau avance à une faible vitesse, par exemple en mode de fonctionnement électrique.

Par effilé, on entend que pour chaque coque 12.1, 12.2, le rapport entre un coefficient bloc et un coefficient prismatique R = As/(Bwl.T) est supérieur à 0,7, As étant l'aire de la plus grande section transversale immergée de la coque appelée maître couple, Bwl étant la largeur au niveau de la ligne de flottaison du maître couple et T étant la hauteur du maître couple.

Selon une autre particularité, le maître couple est positionné dans un 1/3 arrière de la longueur du bateau.

Selon un autre point, au niveau des maîtres couples, la distance minimale entre les deux coques 12.1, 12.2 au niveau de la ligne de flottaison est supérieure ou égale à la moitié de la largeur du bateau.

Comme illustré sur la figure 24, chaque coque 12.1, 12.2 comprend une étrave 132 quasi verticale afin de maximiser la longueur de flottaison.

Pour chaque coque 12.1, 12.2, la carène 130 comprend un bouchain 134 quasi horizontal (dans une section transversale du bateau) d'une dimension d'environ 50 mm. Ce bouchain 134 est positionné à mi-étrave 132 puis se décale pour être positionné au niveau du fond 136 de chaque coque.

A l'avant, le bouchain 134 sert de déflecteur pour rabattre les vagues. A l'arrière, comme illustré sur la figure 25, le bouchain 134 sert de déflecteur et empêche l'eau de remonter le long de la muraille extérieure 18.1, 18.2 lorsque le bateau avance à vitesse élevée, notamment en mode de fonctionnement thermique.

L'étrave 132 présente un redan 138 en saillie par rapport à une surface inférieure d'environ 50 mm, afin de rabattre les vagues qui dépassent le bouchain 134.

Comme illustré sur la figure 23, le fond 136 de chaque coque décrit un V évolutif, l'angle entre le fond 136 de la coque et l'horizontale variant continûment tout le long du bateau.

Selon une particularité, le fond 136 de chaque coque forme, au niveau de l'avant du bateau, un premier angle α1 avec l'horizontale supérieur à 60°, de préférence de l'ordre de 75°, ce qui permet d'avoir des entrées d'eau fines pour diminuer la résistance de pénétration dans l'eau.

Le fond 136 de chaque coque forme, au niveau du tableau arrière, un deuxième angle α2 avec l'horizontale inférieur à 20°, de préférence de l'ordre de 13°. Cette solution permet de maximiser la portance.

Sur la figure 26, on a représenté une carène 130 avec plusieurs coupes transversales A à H qui sont représentées sur les figures 27A à 27H.

L'écart entre les lignes de quille 0,12 des coques 12.1, 12.2 augmente progressivement de l'avant vers l'arrière. La ligne de quille Q34 de la coque centrale 34 est toujours située au-dessus de la ligne passant par les lignes de quille 0,12 des coques 12.1, 12.2 dans des plans transversaux. La section de passage de l'eau sous la ligne de flottaison à 3,5 t tend à augmenter de l'avant jusqu'à une section transversale située juste à l'avant des orifices latéraux 54 puis diminue jusqu'à l'arrière.

Selon un mode de réalisation de l'invention visible sur les figures 9 et 13, chaque orifice latéral 54 peut comprendre au moins un déflecteur 68 configuré pour limiter l'aspiration du flux d'eau 70 dans le conduit 44 lorsque le bateau fonctionne en marche avant à vitesse élevée et pour ne pas gêner l'aspiration de l'eau dans le conduit 44 lorsque le bateau fonctionne à vitesse réduite.

Selon un mode de réalisation, le déflecteur 68 comprend une forme en saillie par rapport à la muraille extérieure 18.1 et 18.2 à l'avant de l'orifice latéral principal 54, comme illustré par les figures 12 et 13, et/ou une forme en creux par rapport à la muraille extérieure 18.1 et 18.2 à l'arrière de l'orifice latéral principal 54, comme illustré sur les figures 9 et 13.

Selon un mode de réalisation visible sur les figures 12 à 14, chaque orifice latéral secondaire extérieur et/ou intérieur 62, 66 peut comprendre un déflecteur 72, en saillie ou en creux, configuré pour limiter l'aspiration du flux d'eau 70 dans le conduit 44 lorsque le bateau fonctionne en marche avant à vitesse élevée avec le moteur thermique, et pour ne pas gêner l'aspiration de l'eau dans le conduit 44 lorsque le bateau fonctionne à vitesse réduite.

Selon un mode de réalisation illustré sur la figure 15, le bateau 10 comprend au moins un contrôleur maître 100 dont les entrées sont reliées à :
- une première commande de direction 102 configurée pour générer une consigne de direction déterminée par exemple en fonction de la position angulaire d'une barre sous la forme d'un volant,
- une deuxième commande 104 d'accélération configurée pour générer une consigne d'accélération déterminée par exemple en fonction de la position angulaire d'une manette de gaz,
- un capteur de positionnement 108 d'un vérin (hydraulique ou électrique) contrôlant l'orientation de l'embase du moteur thermique 32 supportant l'hélice.

Selon un autre mode de réalisation, en plus des éléments mentionnés ci-dessus, le bateau 10 pourrait comprendre une troisième commande 106 de direction et/ou d'accélération configurée pour générer une consigne de direction et/ou d'accélération déterminée par exemple en fonction de la position d'une manette de type « joystick ».

La deuxième commande 104 peut comprendre une simple manette, comme illustré sur la figure 16, ou une double manette, une pour chaque moteur électrique, comme illustré sur la figure 15.

Les sorties du contrôleur maître 100 sont reliées à une des motorisations électriques 30.1, à un contrôleur esclave 110 relié à l'autre motorisation électrique 30.2, à un actionneur 112 configuré pour contrôler le moteur thermique 32 et à un distributeur proportionnel 114 (dans le cas d'un vérin hydraulique) configuré pour contrôler la position de l'embase du moteur thermique 32 supportant l'hélice.

En mode de fonctionnement hybride, le contrôleur maître 100 peut recevoir des signaux au niveau de ces différentes entrées et peut transmettre des signaux via ces différentes sorties. A titre d'exemple, on a illustré sur la figure 19 les consignes transmises aux motorisations électriques 30.1 et 30.2, à vitesse réduite, en fonction de la valeur d'une consigne de direction variant d'une valeur minimale à une valeur maximale, la courbe 116 correspondant aux valeurs de la consigne transmises à la motorisation électrique 30.1 et la courbe 118 correspondant aux valeurs de la consigne transmises à la motorisation électrique 30.2. Selon cette figure 19, lorsque la valeur de la consigne est inférieure à 0, cela correspond à un sens de rotation de la motorisation électrique qui génère une propulsion du flux d'eau vers l'avant. A petite vitesse, le pilotage des moteurs électriques permet de renforcer la maniabilité du bateau.

En mode de fonctionnement électrique, comme illustré sur la figure 16, le contrôleur maître 100 peut recevoir des signaux de la première commande de direction 102 et/ou de la deuxième commande 104 d'accélération et émettre des signaux en direction de la première motorisation électrique 30.1 et du contrôleur esclave 110 relié à la deuxième motorisation 30.2.

A titre d'exemple, on a illustré sur les figures 17A et 17B les consignes transmises aux motorisations électriques 30.1 et 30.2 en fonction de la valeur d'une consigne de direction variant d'une valeur minimale à une valeur maximale, pour une valeur de consigne d'accélération constante, cette dernière ayant une première valeur sur la figure 17A et une deuxième valeur sur la figure 17B. Les courbes 120 et 120' correspondent aux valeurs de la consigne transmises à la première motorisation 30.1 et les courbes 122 et 122' à celles transmises à la deuxième motorisation 30.2.

Sur la figure 18, on a représenté les consignes transmises aux motorisations électriques 30.1 et 30.2 en fonction de la valeur d'une consigne d'accélération variant d'une valeur minimale à une valeur maximale, pour une valeur de consigne de direction constante. La courbe 124 correspond à la valeur de la consigne transmise à la première motorisation 30.1 et la courbe 126 à celle transmise à la deuxième motorisation 30.2.

En mode de fonctionnement électrique, l'invention permet à partir des deux motorisations électriques 30.1 et 30.2 seulement, en modulant la vitesse de rotation et le sens de rotation des hélices 42 des première et deuxième motorisations 30.1 et 30.2 indépendamment l'une de l'autre, de déplacer le bateau vers l'avant, vers l'arrière, vers la droite, vers la gauche ou de tourner sur place.

Comme illustré sur la figure 20A, lorsque le moteur thermique 32 est orienté vers la gauche et que seule la motorisation électrique 30.1 de gauche propulse l'eau vers l'avant, le bateau 10 peut tourner vers la gauche.

Comme illustré sur la figure 20B, lorsque la motorisation électrique 30.1 de gauche propulse l'eau vers l'avant et la motorisation électrique 30.2 de droite propulse l'eau vers l'arrière, le bateau 10 peut en fonction des régimes tourner à gauche en avançant, en faisant du surplace ou en reculant.

En mode électrique, le pilotage du bateau peut s'effectuer de deux manières :
- soit en dirigeant le bateau avec un volant et en contrôlant son régime avec une manette, comme décrit ci-dessus,
- soit en dirigeant le bateau et en contrôlant son régime avec deux manettes, une pour chaque moteur électrique.

## Revendications

1. Bateau comprenant au moins une coque (12.1, 12.2), un tableau arrière (16.1, 16.2), au moins deux murailles (18.1, 18.2) ainsi qu'un système de propulsion qui comporte au moins un moteur thermique (32), positionné au niveau ou de manière symétrique par rapport à un plan médian vertical du bateau, et au moins deux motorisations électriques (30.1, 30.2) disposées de manière symétrique par rapport au plan médian vertical qui comprennent chacune une hélice (42) disposée dans un conduit (44) qui présente :
- un tronçon central (46) au niveau duquel est positionnée l'hélice (42), orienté longitudinalement,
- un tronçon arrière (48) dans le prolongement du tronçon central (46), qui débouche via au moins un orifice arrière (50) sur le tableau arrière (16.1, 16.2) de la coque (12.1, 12.2),
- un tronçon avant (52) qui débouche, via au moins un orifice latéral (54), sur la muraille (18.1, 18.2),
- le tronçon avant (52) est orienté de sorte que le flux d'eau sortant de l'orifice latéral (54) soit dirigé selon une direction orientée vers l'avant et forme un angle compris entre 20 et 60° par rapport à la muraille (18.1, 18.2),
**caractérisé en ce que** l'orifice latéral (54) a une section supérieure à la section de l'orifice arrière (50) pour que le conduit (44) comprenne au moins un convergent, **en ce que** le tronçon avant (52) est coudé et présente un profil courbe.

2. Bateau selon la revendication 1, **caractérisé en ce que** l'hélice (42) a un diamètre supérieur ou égal à 150 mm, de préférence de l'ordre de 300 mm.

3. Bateau selon l'une des revendications précédentes, **caractérisé en ce que** l'orifice latéral (54) a une section (S54) approximativement rectangulaire qui a une surface comprise entre 2 et 4 fois la surface de la section (S50) de l'orifice de sortie (50).

4. Bateau selon l'une des revendications précédentes, **caractérisé en ce que** chaque conduit (44) a une longueur inférieure à 1/4 de la longueur du bateau.

5. Bateau selon l'une des revendications précédentes, **caractérisé en ce que** le tronçon arrière (48) comprend un convergent et **en ce que** le tronçon avant (52) comprend un convergent.

6. Bateau selon l'une des revendications précédentes, **caractérisé en ce que** la coque comprend au moins un déflecteur (72) configuré pour limiter l'aspiration du flux d'eau (70) dans chaque conduit (44) lorsque le bateau fonctionne en marche avant à vitesse élevée.

7. Bateau selon l'une des revendications précédentes, **caractérisé en ce que** le tronçon arrière (48) comprend un prolongement (78), en saillie par rapport au tableau arrière (16.1, 16.2), qui a une longueur, mesurée au niveau de l'axe du conduit (44) en partant du tableau arrière, supérieure à 10 cm.

8. Bateau selon l'une des revendications précédentes, ledit bateau comprenant au moins deux coques (12.1, 12.2), symétriques par rapport à un plan médian vertical, reliées par une plate-forme (14) qui présente un fond (24), chacune des coques (12.1, 12.2) comportant un tableau arrière (16.1, 16.2), une muraille extérieure (18.1, 18.2) et une muraille intérieure (20.1, 20.2), **caractérisé en ce que** chaque coque (12.1, 12.2) a une section transversale effilée pour obtenir un enfoncement des coques (12.1, 12.2) et garantir une immersion des conduits (44) lorsque le bateau avance à faible vitesse.

9. Bateau selon la revendication précédente, **caractérisé en ce qu'**il comprend une coque centrale (34), positionnée sous la plate-forme (14), en saillie par rapport au fond (24), à équidistance des première et deuxième coques (12.1, 12.2), la ligne de quille (Q34) de la coque centrale (34) étant toujours située au-dessus de la ligne passant par les lignes de quille (Q12) des première et deuxième coques (12.1, 12.2) dans des plans transversaux.

10. Bateau selon la revendication 8 ou 9, **caractérisé en ce que** chaque coque comporte un rapport entre un coefficient bloc et un coefficient prismatique R = As/(Bwl.T) supérieur à 0,7, As étant le maître couple, Bwl étant la largeur au niveau de la ligne de flottaison du maître couple et T étant la hauteur du maître couple.

11. Bateau selon l'une des revendications 8 à 10, **caractérisé en ce qu'**au niveau des maîtres couples, la distance minimale entre les deux coques (12.1, 12.2) au niveau de la ligne de flottaison est supérieure ou égale à la moitié de la largeur du bateau.

12. Bateau selon l'une des revendications 8 à 11, **caractérisé en ce que**, pour chaque coque, le maître couple est positionnée dans un 1/3 arrière de la longueur du bateau.

13. Bateau selon l'une des revendications 8 à 12, **caractérisé en ce que** le fond (136) de chaque coque (12.1, 12.2) forme au niveau de l'avant du bateau un premier angle (α1) avec l'horizontale supérieur à 60°, de préférence de l'ordre de 75°.

14. Bateau selon la revendication précédente, **caractérisé en ce que** le fond (136) de chaque coque (12.1, 12.2) forme, au niveau du tableau arrière, un deuxième angle (α2) avec l'horizontale inférieur à 20°, de préférence de l'ordre de 13°

15. Bateau selon l'une des revendications 8 à 14, **caractérisé en ce que** pour chaque coque, l'orifice latéral (54) a une forme approximativement rectangulaire avec une faible hauteur, inférieure à 20 cm ,et une grande longueur, supérieure à 40 cm.

## Patentansprüche

1. Boot mit wenigstens einem Rumpf (12.1, 12.2), einem Heckspiegel (16.1, 16.2), wenigstens zwei Bordwänden (18.1, 18.2) sowie einem Antriebssystem, das wenigstens einen Verbrennungsmotor (32), der im Bereich einer oder symmetrisch zu einer vertikalen Mittelebene des Bootes angeordnet ist, und das wenigstens zwei elektrische Antriebe (30.1, 30.2) aufweist, die symmetrisch in Bezug auf die vertikale Mittelebene angeordnet sind und jeweils einen Propeller (42) aufweisen, der in einem Kanal (44) angeordnet ist, der umfasst:
- einen mittleren Abschnitt (46), in dessen Bereich der Propeller (42) angeordnet ist und der in Längsrichtung ausgerichtet ist,
- einen hinteren Abschnitt (48) in der Verlängerung des mittleren Abschnitts (46), der in wenigstens eine hintere Öffnung (50) am Heckspiegel (16.1, 16.2) des Rumpfes (12.1, 12.2) mündet,
- einen vorderen Abschnitt (52), der in wenigstens eine seitliche Öffnung (54) an der Bordwand (18.1, 18.2) mündet,
**dadurch gekennzeichnet, dass** die seitliche Öffnung (54) einen größeren Querschnitt als der Querschnitt der hinteren Öffnung (50) hat, so dass der Kanal (44) wenigstens eine Konvergenz aufweist, und dass der vordere Abschnitt (52) gebogen ist und ein gekrümmtes Profil aufweist, wobei der vordere Abschnitt (52) so ausgerichtet ist, dass der aus der seitlichen Öffnung (54) austretende Wasserstrom in eine nach vorne weisende Richtung gelenkt ist und einen Winkel zwischen 20 und 60° mit der Bordwand (18.1, 18.2) bildet.

2. Boot nach Anspruch 1, **dadurch gekennzeichnet, dass** der Propeller (42) einen Durchmesser von 150 mm oder mehr, vorzugsweise in der Größenordnung von 300 mm, hat.

3. Boot nach einem der vorhergehenden Ansprüche, **dadurch gekennzeichnet, dass** die seitliche Öffnung (54) einen annähernd rechteckigen Querschnitt (S54) hat, der eine Fläche zwischen dem 2- und 4-fachen der Fläche des Querschnitts (S50) der Austrittsöffnung (50) hat.

4. Boot nach einem der vorhergehenden Ansprüche, **dadurch gekennzeichnet, dass** jeder Kanal (44) eine Länge von weniger als 1/4 der Länge des Bootes hat.

5. Boot nach einem der vorhergehenden Ansprüche, **dadurch gekennzeichnet, dass** der hintere Abschnitt (48) eine Konvergenz aufweist und dass der vordere Abschnitt (52) eine Konvergenz aufweist.

6. Boot nach einem der vorhergehenden Ansprüche, **dadurch gekennzeichnet, dass** der Rumpf wenigstens einen Deflektor (72) aufweist, der so gestaltet ist, dass er das Ansaugen des Wasserstroms (70) in jeden Kanal (44) begrenzt, wenn das Boot bei hoher Geschwindigkeit vorwärts fährt.

7. Boot nach einem der vorhergehenden Ansprüche, **dadurch gekennzeichnet, dass** der hintere Abschnitt (48) eine Verlängerung (78) aufweist, die über den Heckspiegel (16.1, 16.2) hinausragt und die, gemessen an der Achse des Kanals (44) ausgehend vom Heckspiegel, eine Länge von mehr als 10 cm hat.

8. Boot nach einem der vorhergehenden Ansprüche, wobei das Boot wenigstens zwei Rümpfe (12.1, 12.2) aufweist, die in Bezug auf eine vertikale Mittelebene symmetrisch sind und durch eine Plattform (14) verbunden sind, die einen Boden (24) aufweist, wobei jeder der Rümpfe (12.1, 12.2) einen Heckspiegel (16.1, 16.2), eine äußere Bordwand (18.1, 18.2) und eine innere Bordwand (20.1, 20.2) aufweist, **dadurch gekennzeichnet, dass** jeder Rumpf (12.1, 12.2) einen sich verjüngenden Querschnitt aufweist, um ein Einsinken der Rümpfe (12.1, 12.2) zu erreichen und ein Eintauchen der Kanäle (44) zu gewährleisten, wenn das Boot mit geringer Geschwindigkeit fährt.

9. Boot nach dem vorhergehenden Anspruch, **dadurch gekennzeichnet, dass** es einen zentralen Rumpf (34) aufweist, der unter der Plattform (14) angeordnet ist und vom Boden (24) in gleichem Abstand zum ersten und zweiten Rumpf (12.1, 12.2) vorsteht, wobei die Kiellinie (Q34) des zentralen Rumpfs (34) immer oberhalb der Linie liegt, die in Querebenen durch die Kiellinien (Q12) des ersten und zweiten Rumpfs (12.1, 12.2) verläuft.

10. Boot nach Anspruch 8 oder 9, **dadurch gekennzeichnet, dass** jeder Rumpf ein Verhältnis zwischen einem Blockkoeffizienten und einem prismatischen Koeffizienten R = As/(Bwl.T) von mehr als 0,7 aufweist, wobei As der Masterspant ist, Bwl die Breite an der Wasserlinie des Masterspants ist und T die Höhe des Masterspants ist.

11. Boot nach einem der Ansprüche 8 bis 10, **dadurch gekennzeichnet, dass** im Bereich der Masterspanten der Mindestabstand zwischen den beiden Rümpfen (12.1, 12.2) an der Wasserlinie größer oder gleich der halben Breite des Bootes ist.

12. Boot nach einem der Ansprüche 8 bis 11, **dadurch gekennzeichnet, dass** in jedem Rumpf der Masterspant in einem hinteren 1/3 der Bootslänge angeordnet ist.

13. Boot nach einem der Ansprüche 8 bis 12, **dadurch gekennzeichnet, dass** der Boden (136} jedes Rumpfes (12.1, 12.2) am Bug des Bootes mit der Horizontalen einen ersten Winkel (α1) von mehr als 60°**,** vorzugsweise in der Größenordnung von 75° einschließt.

14. Boot nach dem vorhergehenden Anspruch, **dadurch gekennzeichnet, dass** der Boden (136) jedes Rumpfes (12.1, 12.2) am Heckspiegel mit der Horizontalen einen zweiten Winkel (α2) kleiner als 20°, vorzugsweise in der Größenordnung von 13° einschließt.

15. Boot nach einem der Ansprüche 8 bis 14, **dadurch gekennzeichnet, dass** die seitliche Öffnung (54) für jeden Rumpf eine annähernd rechteckige Form mit einer geringen Höhe, weniger als 20 cm, und einer großen Länge, mehr als 40 cm, hat.

## Claims

1. Boat that comprises at least one hull (12.1, 12.2), a transom (16.1, 16.2), at least two walls (18.1, 18.2), as well as a propulsion system that comprises at least one internal combustion engine (32), positioned on or symmetrically relative to a vertical median plane of the boat, and at least two electric drives (30.1, 30.2) placed symmetrically relative to the vertical median plane and that each comprise a propeller (42) placed in a duct (44) that has:
- a central section (46) on which the propeller (42) is positioned, longitudinally oriented,
- a rear section (48) in the extension of the central section (46), which leads via at least one rear opening (50) to the transom (16.1, 16.2) of the hull (12.1, 12.2),
- a front section (52) that leads, via at least one side opening (54), to the wall (18.1, 18.2),
**characterized in that** the side opening (54) has a cross-section that is larger than the cross-section of the rear opening (50) so that the duct (44) comprises at least one converging section, **in that** the front section (52) is bent and has a curved profile, and **in that** the front section (52) is oriented in such a way that the stream of water exiting from the side opening (54) is directed in a forward direction and forms an angle of between 20 and 60° relative to the wall (18.1, 18.2).

2. Boat according to Claim 1, **characterized in that** the propeller (42) has a diameter that is greater than or equal to 150 mm, preferably on the order of 300 mm.

3. Boat according to one of the preceding claims, **characterized in that** the side opening (54) has an approximately rectangular cross-section (S54) that has a surface of between 2 and 4 times the surface of the cross-section (S50) of the outlet opening (50).

4. Boat according to one of the preceding claims, **characterized in that** each duct (44) has a length of less than ¼ of the length of the boat.

5. Boat according to one of the preceding claims, **characterized in that** the rear section (48) comprises a converging nozzle and **in that** the front section (52) comprises a converging nozzle.

6. Boat according to one of the preceding claims, **characterized in that** the hull comprises at least one deflector (72) configured to limit the intake of the stream of water (70) into each duct (44) when the boat is making headway at high speed.

7. Boat according to one of the preceding claims, **characterized in that** the rear section (48) comprises an extension (78), projecting relative to the transom (16.1, 16.2), which has a length, measured on the shaft of the duct (44) starting from the transom, that is greater than 10 cm.

8. Boat according to one of the preceding claims, with said boat comprising at least two hulls (12.1, 12.2), symmetrical relative to a vertical median plane, connected by a platform (14) that has a bottom (24), with each of the hulls (12.1, 12.2) comprising a transom (16.1, 16.2), an outside wall (18.1, 18.2), and an inside wall (20.1, 20.2), **characterized in that** each hull (12.1, 12.2) has a cross-section that is tapered to obtain a depression of the hulls (12.1 and 12.2) and to ensure an immersion of the ducts (44) when the boat advances at low speed.

9. Boat according to the preceding claim, **characterized in that** it comprises a central hull (34), positioned under the platform (14), projecting relative to the bottom (24), equidistant from the first and second hulls (12.1, 12.2), with the keel line (Q34) of the central hull (34) always being located above the line that passes through the keel lines (Q12) of the first and second hulls (12.1, 12.2) in the transverse planes.

10. Boat according to Claim 8 or 9, **characterized in that** each hull comprises a ratio between a block coefficient and a prismatic coefficient R = As/(Bwl.T) that is greater than 0.7, with As being the amidships, Bwl being the width on the waterline of the amidships, and T being the height of the amidships.

11. Boat according to one of Claims 8 to 10, **characterized in that** on the amidships, the minimal distance between the two hulls (12.1, 12.2) on the waterline is greater than or equal to half the width of the boat.

12. Boat according to one of Claims 8 to 11, **characterized in that** for each hull, the amidships is positioned in a 1/3 aft section of the length of the boat.

13. Boat according to one of Claims 8 to 12, **characterized in that** the bottom (136) of each hull (12.1, 12.2) forms a first angle (α1) with the horizontal of greater than 60°, preferably on the order of 75°, on the bow of the boat.

14. Boat according to the preceding claim, **characterized in that** the bottom (136) of each hull (12.1, 12.2) forms, on the transom, a second angle (α2) with the horizontal of less than 20°, preferably on the order of 13°.

15. Boat according to one of Claims 8 to 14, **characterized in that** for each hull, the side opening (54) has an approximately rectangular shape with a low height, less than 20 cm, and a great length, greater than 40 cm.
